# EUROPÄISCHE PATENTSCHRIFT

(11) **EP 4 139 236 B1**
(45) Veröffentlichungstag und Bekanntmachung des Hinweises auf die Patenterteilung: **06.03.2024**
(21) Anmeldenummer: 21712469.2
(22) Anmeldetag: 12.03.2021
(51) Int. Cl.: B65H 19/18, B65H 19/20

(54) **ROLLENABWICKLER, ROLLENDRUCKMASCHINE SOWIE VERFAHREN ZUM BETREIBEN EINES ROLLENABWICKLERS**
ROLL UNWINDER, WEB-FED PRINTING PRESS AND METHOD FOR OPERATING A ROLL UNWINDER
DÉROULEUR DE ROULEAU, PRESSE D'IMPRESSION À BOBINES ET PROCÉDÉ DE FONCTIONNEMENT D'UN DÉROULEUR DE ROULEAU

(30) Priorität: 08.07.2020 DE 102020118023
(43) Veröffentlichungstag der Anmeldung: 01.03.2023
(73) Patentinhaber: Koenig & Bauer AG, 97080 Würzburg (DE)
(72) Erfinder: DEPPISCH, Bastian, 97753 Karlstadt (DE); RITTER, Walter, 97947 Grünsfeld (DE); SCHMITT, Michael, 97250 Erlabrunn (DE)
(74) Vertreter: Koenig & Bauer AG
(86) Internationale Anmeldenummer: PCT/EP2021/056333
(87) Internationale Veröffentlichungsnummer: WO 2022/008106

(56) Entgegenhaltungen:
- EP-A1- 0 010 869
- EP-A2- 1 216 942
- DE-A1-102013 219 259
- US-A- 3 904 142

## Beschreibung

Die Erfindung betrifft einen Rollenabwickler, eine Rollendruckmaschine mit einem Rollenabwickler sowie ein Verfahren zum Betreiben eines Rollenabwickler gemäß dem Oberbegriff des Anspruchs 1, 8 bzw. 9.

Durch die DE 10 2013 219 259 A1 ist eine Rollendruckmaschine offenbart mit wenigstens einem Druckwerk, durch welches eine Materialbahn zumindest einseitig druckformlos nach einem digitalen Druckverfahren bedruckbar ist, und mit einem dem Druckwerk im Materialbahnweg vorgeordneten Abwickler, von welchem die zu bedruckende Materialbahn von einer Materialrolle abwickelbar ist, wobei der Abwickler zur Aufnahme wenigstens zweier Materialrollen und zur Durchführung eines fliegenden Rollenwechsels ausgeführt ist.

Die DE 10 2008 000 242 B3 betrifft ein Verfahren zum Stillstandsrollwechsel mittels eines für den fliegenden Rollenwechsel ausgelegten Rollenwechsler, wobei in einem der Schritte ein Verbindungselement durch ein Stellelement an die neue Materialrolle angeschwenkt wird, so dass die ablaufende Bahn die neue Rolle berührt.

Durch die DE 10 2006 014 964 A1 ist ein Verfahren zur Ermittlung eines optimalen Zeitpunktes zur Einleitung eines Rollenwechsels in einem Rollenwechsler für Rotationsdruckmaschinen offenbart.

Die US 3 904 142 A betrifft einen Rollenwechsler für den fliegenden Rollenwechsel mit einem zwei Rollenplätze bereitstellenden Tragrahmen, wobei zum Abtrennen der ablaufenden Bahn ein Trennmesser einer Trennmesserwalze mit einem Gegenmesser zusammen wirkt, welches am Tragrahmen gelagert und von der dem Trennmesser gegenüberliegenden Bahnseite her gegen die abzutrennende Bahn stellbar ist.

Durch die EP 0 010 869 A1 ist eine Vorrichtung zum Verbinden von Bahnen in einem Rollenwechsler bekannt, wobei durch Sensoren einerseits das Annähern einer neuen Rolle an die für die Klebung erforderliche Position erkannt wird und andererseits der Durchgang eines Markers an der neuen Rolle. Ein Schneiden erfolgt durch ein Messer, welches gegen ein Gegenmesser arbeitet, was jedoch für einige Materialien auch entfallen kann. Für den Fall eines Gegenmessers ist dies an Umlenkwalzen tragenden Armen angeordnet, welche um die Rollenträgerachse verschwenkbar sind.

In der EP 1 216 942 A2ist eine Vorrichtung zum Verbinden einer auslaufenden mit einer neuen Warenbahn offenbart, wobei beim Abschneiden der auslaufenden Bahn ein Messer über die durchzutrennende Materialbahn gegen ein am Rollenträger ortsfest angeordnetes Gegenmesser angestellt wird.

Rollenabwickler, die zur Durchführung eines während des Betriebes durchzuführenden Rollenwechsels ausgebildet sind, z. B. sog. Rollenwechsler für den fliegenden Rollenwechsel, dienen zum Abspulen einer Warenbahn, kurz Bahn, und zum automatischen Ankleben einer neuen Warenbahn von einer neuen Warenbahnrolle an eine ablaufende Warenbahn einer aktuell abzuspulenden Warenbahnrolle, kurz Rolle. Dabei wird die ablaufende Warenbahn an die neue Rolle herangeführt an die neue Rolle angeklebt und danach die alte Warenbahn abgeschnitten. Der Schnitt erfolgt durch ein Messer das, z. B. von oben, gegen die Warenbahn aufschlägt und sie durchtrennt.

Je größer die Dicke und Festigkeit der Warenbahn ist, umso schwerer kann das Messer die Warenbahn durchdringen. Bei einer Steigerung der Messerkraft kann die Warenbahn der Bewegung des Messers zum Teil ausweichen, wodurch sich die Verhältnisse beim Schnitt erheblich ändern können. Andererseits können die beim Schneiden vorliegenden Verhältnisse für unterschiedliche Rollendurchmesser für die neue Rolle erheblich variieren, da bei unterschiedlich stark verschwenktem Tragrahmen unterschiedlich lange freie Weglängen zwischen Rolle und Schneidstelle resultieren, was bei großer Länge das Abschneiden ebenfalls erschwert. Beide Effekte gewinnen mit zunehmender Stärke und/oder Festigkeit des Warenbahnmaterials noch zunehmend an Bedeutung, sodass für Materialbahnen hoher Grammatur und/oder schwer durchtrennbaren Materials ein fliegender Rollenwechsel häufig nicht in Frage kommt.

Der Erfindung liegt die Aufgabe zugrunde, einen Rollenabwickler, eine Rollendruckmaschine mit einem Rollenabwickler sowie ein Verfahren zum Betreiben eines Rollenabwicklers zu schaffen.

Die Aufgabe wird erfindungsgemäß durch die Merkmale des Anspruches 1, 8 bzw. 9 gelöst.

Die mit der Erfindung erzielbaren Vorteile bestehen insbesondere darin, dass ein qualitativ hochwertiges Abschneiden reproduzierbar für unterschiedliche Materialbahnrollengrößen und/oder -materialien und/oder -stärken durchführbar und/oder eine Erweiterung der Anwendung des fliegenden Rollenwechsels auch für Warenbahnmaterialien höherer Festigkeit und/oder Stärke, beispielsweise anstelle oder neben Zeitungspapieren oder im Akzidenzdruck verwendeten Papieren nun auch für Karton, Pappe oder gar beschichtete Materialien, möglich ist.

Erfindungsgemäß wird dies in erster Linie dadurch erzielt, dass eine - insbesondere von einem Ruhezustand in einen Arbeitszustand überführbare- Einrichtung zum Stützen der durchzutrennenden Materialbahn, kurz Stützeinrichtung, vorgesehen ist, welche aus einem Ruhezustand in einen die aktuell abzuwickelnde Materialbahn im Bereich des Bahnweges zwischen abzuwickelnder Materialrolle und einem Andrückelement, z. B. einer Andrückwalze, stützenden Arbeitszustand überführbar ist.

Dabei kann ein von der Einrichtung umfasstes Stützelement am zu verschwenkenden Tragrahmen vorgesehen und von diesem mitgeführt sein. Das Stützelement kann dabei durch am Tragrahmen oder bevorzugt am das Schneidwerkzeug tragenden Schwenkrahmen angeordnete Stell- und/oder Haltemittel aus einer Ruheposition in Wirkposition, d. h. in eine die Materialbahn auf der dem Schneidwerkzeug abgewandten Bahnseite während des Abtrennens stützende Position verbringbar sein bzw. verbracht werden. Dies kann durch Abnahme eines am Tragrahmen lösbar vorgehaltenen Stützelementes durch im Rollenwechslergestell oder am Schwenkrahmen vorgesehene Stell- oder Haltemittel erfolgen. Alternativ kann ein solches Stützelement auch am Tragrahmen z. B. in der Weise durch Stellmittel bewegbar vorgesehen sein, dass der Abstand des Stützelementes zur Rotationsachse der die abzuschlagende Bahn tragenden Materialrolle variierbar ist.

Eine Rollendruckmaschine mit einem solchen Rollenabwickler ermöglicht nun - z. B. im Verpackungs- oder Dekordruck - ein Bedrucken einer Warenbahn höherer Festigkeit und/oder Stärke, wie dies in einer besonders vorteilhaften Ausführung z. B. durch ein oder mehrere nach einem Non-Impact-Druckverfahren, insbesondere nach einem Tintenstrahldruckverfahren, arbeitende Druckwerke erfolgt.

Ausführungsbeispiele der Erfindung sind in den Zeichnungen dargestellt und werden im Folgenden näher beschrieben.

Es zeigen:
- Fig. 1: eine schematische Darstellung einer als Rollendruckmaschine ausgebildeten materialbahnbe- und/oder verarbeitenden Maschine mit einem Rollenabwickler;
- Fig. 2: einen Rollenabwickler mit einer Vorrichtung zum Abstützen der abzuschneidenden Materialbahn mit am Kleberahmen in Wirkposition aufgenommenen Stützelement;
- Fig. 3: eine vergrößerter Ausschnitt des Rollenabwicklers mit der Vorrichtung zum Abstützen der abzuschneidenden Materialbahn mit noch in Ruheposition am Tragrahmen positioniertem Stützelement;
- Fig. 4: eine schematische Darstellung der Verhältnisse beim Abschneiden der der alten Materialrolle a) für den Fall einer neuen Materialrolle großen Durchmessers und b) für den Fall einer neuen Materialrolle kleinen Durchmessers.

Eine materialbahnbe- und/oder verarbeitenden Maschine 01, insbesondere Rollendruckmaschine 01 umfasst eingangsseitig einen Rollenträger 02, z. B. Rollenabwickler 02, kurz Abwickler 02, von welchem eine Materialbahn B; B' von einer Materialrolle 03; 03', beispielsweise Bedruckstoffrolle 03; 03', insbesondere Papierrolle 03; 03' kurz Rolle 03; 03', abwickelbar und in die Maschine 01 einführbar ist. Dabei kann die Maschine 01 grundsätzlich zwar als Umwickel- und/oder Schneidemaschine ausgeführt sein und lediglich einem Umwickeln und/oder Längsschneiden von Längsstreifen dienen. Bevorzugt ist im Bahnweg jedoch wenigstens eine Bearbeitungsstufe 04, z. B. ein Prägewerk 04 und/oder ein Folierwerk 04 und/oder ein Laminierwerk 04 und/oder bevorzugt jedoch zumindest ein Druckwerk 04 vorgesehen. Vorzugsweise ist die Maschine 01 als Rollendruckmaschine 01 ausgeführt und weist wenigstens eine als Druckwerk 04 ausgeführte Bearbeitungsstufe 04 für zumindest ein einseitiges Bedrucken der Materialbahn B; B' auf.

Die Materialbahn B; B`, beispielsweise Bedruckstoffbahn B; B' bzw. kurz Bahn B; B`, kann dabei z. B. grundsätzlich auch als Kunststofffolie B; B`, als Metallfolie B; B' oder einem Verbundmaterial ausgeführt sein. Bevorzugter Weise ist die Materialbahn B; B' jedoch als Papier- oder Pappebahn B; B' ausgebildet, insbesondere als Papier- oder Pappebahn B; B' mit einem Flächengewicht von mehr als 100 g/m², z. B. zwischen 100 und 400 g/m², und/oder ist aus zwei oder mehr miteinander verbundenen, z. B. bei der Herstellung nass aufeinander gepressten ("gegautschten"), Lagen. Ein derartiges Papier findet beispielsweise bei der Herstellung von Wellpappe als Deckpapier Verwendung. Sie kann jedoch auch durch Pappe ausgebildet und/oder ein noch höheres Flächengewicht aufweisen.

Der eingangsseitige Rollenträger 02 bzw. Abwickler 02 ist mit mehreren Rollenplätzen ausgestattet und als Rollenwechsler 02, insbesondere als einen fliegenden Rollenwechsel ermöglichender Rollenwechsler 02 ausgebildet.

Das wenigstens eine Druckwerk 04 kann zwar grundsätzlich als Offsetdruckwerk, als Tiefdruckdruckwerk oder als Hochdruckdruckwerk ausgebildet sein, ist jedoch bevorzugt als ein nach einem Non-Impact-Druckverfahren, d. h. ohne feste Druckform arbeitendes Druckwerk 04, insbesondere als druckformlos nach einem digitalen Druckverfahren arbeitendes Druckwerk 04, ausgeführt. Insbesondere umfasst die Rollendruckmaschine 01 bevorzugt zumindest ein derart druckformlos arbeitendes Druckwerk 04 mit einem oder insbesondere mehreren Inkjet-Druckköpfen 06, also beispielsweise wenigstens ein Inkjet-Druckwerk 04. Durch das Inkjet-Druckwerk 04 ist der Bedruckstoff mit einem Druckmotiv ohne feste Widerhollänge und/oder mit Druckbildern individuellen und/oder wechselnden. Inhalts bedruckbar. Dies kann besondere Vorteile im Verpackungs- oder Dekordruck entfalten, insbesondere beim Bedrucken von bei der Herstellung von Wellpappe verwendeten Deckbahnen oder bei der Herstellung von Laminaten verwendete Deck- bzw. Dekorpapieren.

Ausgangsseitig der Maschine 01, d. h. entlang des Materialbahnweges stromabwärts des Abwickelns 02 und bevorzugter Weise der Bearbeitungsstufe 04, insbesondere des wenigstens einen Druckwerks 04, kann eine Weiterführung zu einer Weiterverarbeitungsstufe, beispielsweise zu einem Maschinenteil zur Inline-Verarbeitung der Materialbahn B; B' als Deckbahn einer in der Maschine 01 herzustellenden Wellpappe vorgesehen sein. Alternativ kann stattdessen - wie dargestellt - ein weiterer Rollenträger 07 vorgesehen sein, durch welchen die Materialbahn B; B` zu einer eine Wickel- oder insbesondere Produktrolle 08; 08' ausbildenden Materialrolle 08; 08', kurz Rolle 08; 08', aufwickelbar ist. Der ausgangsseitige Rollenträger 07, z. B. Aufwickler 07, ist vorzugsweise ebenfalls mit mehreren Rollenplätzen ausgestattet und z. B. als sog. Wendewickler 07, insbesondere als einen fliegenden Wickelrollenwechsel ermöglichender Wendewickler 07, ausgebildet. Die Materialbahn B; B' durchläuft die Maschine 01 zwischen Abwickler 02 und Aufwickler 07 in die Horizontale projiziert entlang einer Produktionsrichtung P.

Zur Herstellung beispielsweise eines als Wellpappebahn ausgebildeten Produktes wird die bedruckte Materialbahn B; B' als Zwischenprodukt zusätzlich noch inline oder in einem sich anschließenden Verarbeitungsprozess in einer entsprechenden Weiterverarbeitungsstufe mit einer - ggf. ihrerseits bereits mit einer Innendecke verbundenen - Wellenbahn verbunden. Es kann jedoch grundsätzlich als Produkt auch lediglich die bedruckte Materialbahn B; B' hergestellt werden. Im Rahmen einer Herstellung beispielsweise eines Laminates wird die bedruckte Materialbahn B; B' als Zwischenprodukt zusätzlich noch inline oder in einem sich anschließenden Verarbeitungsprozess in einer entsprechenden Weiterverarbeitungsstufe mit einem Harz beaufschlagt und auf ein Trägermaterial aufgebracht.

Neben dem wenigstens einen Druckwerk 04 können ein oder mehrere weitere Druckwerke 04 und/oder andere Aggregate 09, z. B. wenigstens ein Trockner 09, insbesondere Strahlungstrockner 09, im Bedruckstoffweg vorgesehen sein.

Im Vorfeld eines fliegenden Rollenwechsels wird eine Materialbahn B aktuell von der Materialrolle 03 abgewickelt und in die Maschine 01 geführt (siehe z. B. Fig. 2). Soll - z. B. weil die aktuelle Rolle 03 verbraucht ist oder aus anderen Gründen - die Abwicklung mit einer neuen bzw. anderen Materialrolle 03' fortgesetzt werden, so wird die Materialbahn B` der neuen Materialrolle 03' mit der Materialbahn B der aktuell noch ablaufenden Materialrolle 03 in Kontakt miteinander gebracht, über ein zuvor an der Materialbahn B' vorgesehenes Klebemittel an einer Klebestelle miteinander verbunden, und daraufhin die bis dahin noch abgewickelte Materialbahn B jenseits der Klebestelle durchtrennt, d. h. beispielsweise abgeschnitten bzw. abgeschlagen. An der Materialbahn B` der neuen, nunmehr abzuwickelnden Materialrolle 03' verbleibt i.d.R. eine hier nicht dargestellte Materialbahnfahne, die durch den Bahnabschnitt zwischen Klebestelle und dem durch das Durchtrennen gebildete Ende der vormals abgewickelten Materialbahn B gegeben ist. Für den Rollenwechsel erfolgt durch Verschwenken eines die mindestens zwei Rollen 03; 03' tragenden Untergestells 11, üblicher Weise auch als Tragrahmen 11 bezeichnet, ein Verbringen der alten Rolle 03 in eine Wechselposition, in welcher sich der Umfang der neuen Rolle 03' und die Bahn B der alten Rolle 03 in benachbarter Lage zueinander befinden. In einer unten dargelegten Aufführung für die Vorhaltung eines dort näher beschriebenen Stützelementes 17 am Tragrahmen 11 wird der Tragrahmen 11 vor dem Verbringen in Wechselposition in eine Übergabelage U verschwenkt (siehe z. B. strichlierter Pfeil in Fig. 3), in welcher das Stützelement 17 in unten dargelegter Weise aufnehmbar ist. Die Rollen 03; 03' sind beispielsweise stirnseitig durch rotierbar am Tragrahmen 11 gelagerten Konen aufgenommen. In Fig. 2 ist strichliert der sich theoretisch durch Verschwenken der größtmöglich zu ladenden Rolle 03; 03' im Rollabwickler 02 ergebende Hüllkreis dargestellt. Die abzutrennende Bahn 03 ist bzw. wird beispielsweise über ein oder mehrere Umlenkwalzen 12 geführt, bevor sie in den Wirkbereich eines und/oder in Berührkontakt mit einem Andrückelement 13 gelangt, z. B. auf dem Umfang eines als Andrückwalze 13 ausgebildeten Andrückelementes 13 aufläuft. Das z. B. als Andrückbürste 13 oder Andrückwalze 13 ausgebildete Andrückelement 13 ist gegen die Mantelfläche der in Rollenwechselposition verbrachten, insbesondere verschwenkten neuen Rolle 03' anstellbar und drückt hierdurch die bislang abgewickelte Bahn B gegen die äußere Bahnlage der neuen Rolle 03'. Ein z. B. als Messer 14, insbesondere Abschlagmesser 14 ausgebildetes Abschlagwerkzeug 14, ist durch hier nicht näher bezeichnete Antriebsmittel in den Bahnweg zwischen Andrückelement 13 und der stromaufwärts nächsten oder einzigen Umlenkwalze 12 verbringbar, wodurch die Bahn B durchtrennt wird.

In nachfolgenden Ausführungen wird die Erfindung unter Verwendung der Andrückrolle 13 beschrieben, ist jedoch gleichermaßen auf andere Ausführungen von Andrückelementen 13 anzuwenden, insbesondere auch auf Andrückbürsten 13 oder dergleichen.

Um nun ein sicheres und sauberes Durchtrennen - z. B. auch für Materialbahnen B; B' stärkeren und/oder festeren Materials und/oder für unterschiedliche Rollendurchmesser - zu gewährleisten ist eine - insbesondere von einem Ruhezustand in einen Arbeitszustand überführbare- Einrichtung 16 zum Stützen der durchzutrennenden Materialbahn B; B', kurz Stützeinrichtung 16, vorgesehen, welche in einen die Bahn B; B' im Bereich des Bahnweges zwischen Andrückwalze 13 und der abzuwickelnden Rolle 03, insbesondere der stromaufwärts nächsten oder einzigen Umlenkwalze 12, stützenden Arbeitszustand überführbar ist. Dabei kann sie die Bahn B im Bahnweg grundsätzlich stromabwärts, stromaufwärts oder gar im Bereich desjenigen Ortes unterstützend vorgesehen sein, an welchem das Abschlagwerkzeug 14 bei Aktivierung auf die Bahn B trifft. Erfindungsgemäß ist dies jedoch von diesem Ort her stromaufwärts vorgesehen.

Die Einrichtung 16 umfasst ein Stützelement 17, welches aus einer im Ruhezustand der Einrichtung 16 eingenommenen Ruheposition R in eine im Arbeitszustand der Einrichtung 16 eingenommene Wirkposition W verbringbar ist bzw. verbracht wird. In letzterer befindet es sich bevorzugt in einer gegenüber der Ruheposition R verschiedenen Relativlage zur Rotationsachse der ersten Materialrolle 03 bzw. insbesondere in einer die Bahn B im Bahnwegabschnitt zwischen Andrückwalze 13 und der Materialrolle 03 oder zwischen Andrückwalze 13 und - falls vorhanden - einem stromaufwärts der Andrückwalze 13 zwischen dieser und der Materialrolle 03 ggf. vorgesehenen nächsten oder einzigen Umlenkelement 12, insbesondere einer vorgesehenen Umlenkwalze 12, auf der dem Abschlagwerkzeug 14 abgewandten Bahnseite während des Abtrennens stützenden Lage. Dabei kann eine der Bahn B zugewandte Oberfläche des in Wirkposition W befindlichen Stützelementes 17 die Bahn B bereits vor dem Abschlagen berühren und abstützen oder aber gerade nicht berühren, also geringfügig, z. B. höchstens 5 mm, beabstandet sein, und die Bahn B und erst beim Abschlagen durch das Abschlagmesser 14 abstützen. In Ruheposition R ist das Stützelement 17 ferner zum Bahnweg, z. B. mehr als 10 mm, angeordnet.

Das Stützelement 17 befindet sich in Wirkposition W für den Fall eines oder mehrerer zusätzlicher tragrahmenfester Leitelemente entlang des Bahnverlaufes betrachtet näher an der Stelle, an welcher das Abschlagwerkzeug 14 auf die Bahn B trifft, und/oder weiter entfernt zur Rotationsachse der ersten Materialrolle 03 als die ggf. tragrahmenfest vorgesehene Umlenkwalze 12 oder ggf. ein oder mehrere weitere tragrahmenfest vorgesehene Leitelemente, z. B. Leitwalzen.

Vorzugsweise ist das Stützelement 17 bewegbar, d. h. relativbeweglich zur Rotationsachse der abzuschlagenden Materialrolle 03, oder bevorzugt in Ruheposition R lösbar am Tragrahmen 11 angeordnet. Im erstgenannten Fall kann es beispielsweise am Tragrahmen 11 bewegbar angeordnet und durch einen Stellantrieb zwischen Ruhe- und Wirkposition R; W stellbar sein. In hier dargestellter, bevorzugter Ausführung ist jedoch an einem das Abschlagwerkzeug 14 tragenden, und bevorzugt im Gestell des Rollenabwicklers 02 bewegbar gelagerten Rahmen 18, z. B. auch als Schwenkrahmen 18 oder Kleberahmen 18 bezeichnet, eine Aufnahmeeinrichtung 19 vorgesehen, durch welche das am Tragrahmen 11 lösbar angeordnete Stützelement 17 für einen bevorstehenden Rollenwechsel aufnehmbar und gemeinsam mit dem das Abschlagmesser 14 und dessen Aktuator Schwenkrahmen 18 und/oder relativ zu diesem durch ein weiteres Stellmittel in die Wirkposition W verbringbar ist. Hierbei wird der Tragrahmen 11 z. B. erforderlichenfalls zunächst in eine Übergabelage U verschwenkt, in welcher das Stützelement 17 mithilfe der Aufnahmeeinrichtung 19 aufnehmbar ist. In einer vorteilhaften Ausführung ist die Aufnahmeeinrichtung 19 durch eine am Rahmen 18 vorgesehene Trag- und/oder Greifeinrichtung 19, z. B. ein am Rahmen 18 mitgeführtes Greifersystem 19, gebildet, welche bzw. welches beispielsweise durch Positionieren des Rahmens 18 und/oder durch nicht dargestellte Stellmittel in eine Aufnahmeposition verbringbar ist, in welcher sie das am Tragrahmen 11 gelagerte Stützelement 17 aufnehmen kann. Das Positionieren in Wirkposition W erfolgt dann beispielsweise ebenfalls über die Positionierung des Rahmens 18 und/oder zusätzlichen Stellmittel relativ zum Rahmen 18. Das Stützelement 17 ist in dieser bevorzugten Ausführung somit während des Normalbetriebes in Ruheposition R am Tragrahmen 11 positioniert und im Verlauf des Rollenwechsels über die Aufnahmeeinrichtung 19 in die Wirkposition W, hier z. B. von unten gegen die Materialbahn B, verbracht.

Der Rahmen 19 kann neben dem Abschlagwerkzeug 14 und dessen Aktuator sowie der Aufnahmeeinrichtung 19 auch die o. g. Andrückwalze 13 tragen und/oder im Gestell des Abwicklers 02 auf den zu trennenden Bahnwegabschnitt zu und von diesem weg bewegbar, insbesondere verschwenkbar sein.

### Bezugszeichenliste

- 01: Maschine, Rollendruckmaschine
- 02: Rollenträger, Rollenabwickler, Abwickler, Rollenwechsler
- 03: Materialrolle, Bedruckstoffrolle, Papierrolle, Rolle
- 03': Materialrolle, Bedruckstoffrolle, Papierrolle, Rolle
- 04: Bearbeitungsstufe, Prägewerk, Folierwerk, Laminierwerk, Druckwerk, druckformlos, Inkjet-Druckwerk
- 05: -
- 06: Inkjet-Druckkopf
- 07: Rollenträger, Aufwickler, Wendewickler
- 08: Materialrolle, Wickelrolle, Produktrolle, Rolle
- 08': Materialrolle, Wickelrolle, Produktrolle, Rolle
- 09: Aggregat, Trockner, Strahlungstrockner
- 10: -
- 11: Untergestell, Tragrahmen
- 12: Umlenkwalze
- 13: Andrückelement, Andrückwalze, Andrückbürste
- 14: Abschlagwerkzeug, Abschlagmesser, Messer
- 15: -
- 16: Einrichtung, Stützeinrichtung
- 17: Stützelement
- 18: Rahmen, Schwenkrahmen, Kleberahmen
- 19: Aufnahmeeinrichtung, Trag- und/oder Greifeinrichtung, Greifersystem

- B: Materialbahn, Bedruckstoffbahn, Bahn, Kunststofffolie, Metallfolie, Papierbahn, Pappebahn
- B': Materialbahn, Bedruckstoffbahn, Bahn, Kunststofffolie, Metallfolie, Papierbahn, Pappebahn
- P: Produktionsrichtung
- R: Ruheposition
- U: Übergabelage (11)
- W: Wirkposition

## Patentansprüche

1. Rollenabwickler (02) für einen fliegenden Rollenwechsel mit mindestens einem Rollenplatz zur Aufnahme einer aktuell abzuwickelnden ersten Materialrolle (03) und einem Rollenplatz zur Aufnahme einer zweiten, nach einem erfolgen Rollenwechsel abzuwickelnden Materialrolle (03'), mit einem Abschlagwerkzeug (14), durch welches eine von der ersten Materialrolle (03) abgewickelte erste Bahn (B) durchtrennbar ist, und mit einem Andrückelement (13), durch welche die aktuell abzuwickelnde erste Bahn (B) an die Mantelfläche der zweiten Materialrolle (03') andrückbar ist, wobei eine Stützeinrichtung (16) vorgesehen ist, welche aus einem Ruhezustand in einen Arbeitszustand überführbar ist, in welchem sie die aktuell abzuwickelnde Bahn (B) zumindest zum Zeitpunkt des Abtrennens im Bereich des Bahnweges an einer Stelle abstützt, die im Bahnweg zwischen der abzuwickelnden ersten Materialrolle (03) und dem Ort liegt, an welchem das Andrückelement (13) mit der Bahn (B) zusammen wirkt, wobei die Stützeinrichtung (16) ein Stützelement (17) umfasst, welches aus einer im Ruhezustand der Stützeinrichtung (16) eingenommenen Ruheposition (R) in eine im Arbeitszustand der Stützinrichtung (16) eingenommene Wirkposition (W) verbringbar ist, in welcher sich das Stützelement (11) in einer gegenüber der Ruheposition (R) verschiedenen Relativlage zur Rotationsachse der ersten Materialrolle (03) befindet und/oder sich in einer die Bahn (B) im Bahnwegabschnitt zwischen dem Andrückelement (13) und der Materialrolle (03) oder eines stromaufwärts des Andrückelementes (13) ggf. vorgesehenen nächsten oder einzigen Umlenkelementes (12) auf der dem Abschlagwerkzeug (14) abgewandten Bahnseite während des Abtrennens stützenden Lage befindet, wobei das Stützelement (17) in seiner Ruheposition (R) lösbar an einem verschwenkbaren, die erste und zweite Materialrolle (03; 03') tragenden Tragrahmen (11) angeordnet ist, wobei die Stützeinrichtung (16) die Bahn (B) im Arbeitszustand im Bahnweg stromaufwärts desjenigen Ortes unterstützend vorgesehen ist, an welchem das Abschlagwerkzeug (14) bei Aktivierung auf die Bahn (B) trifft, und wobei an einem das Abschlagwerkzeug (14) tragenden und im Gestell des Rollenabwicklers (02) bewegbar gelagerten Rahmen (18) eine Aufnahmeeinrichtung (19) vorgesehen ist, durch welche das am Tragrahmen (11) lösbar angeordnete Stützelement (17) für einen bevorstehenden Rollenwechsel aufnehmbar ist.

2. Rollenabwickler nach Anspruch 1, **dadurch gekennzeichnet, dass** sich das Stützelement (17) in Wirkposition (W) entlang des Bahnverlaufes betrachtet näher an der Stelle, an welcher das Abschlagwerkzeug (14) auf die Bahn B trifft, und/oder weiter entfernt zur Rotationsachse der ersten Materialrolle (03) befindet als ein ggf. vorgesehenes tragrahmenfest angeordnetes Umlenkelement (12).

3. Rollenabwickler nach Anspruch 1 oder 2, **dadurch gekennzeichnet, dass** die Aufnahmeeinrichtung (19) durch Positionieren des Rahmens (18) und/oder durch am Rahmen (18) vorgesehene Stellmittel in eine Aufnahmeposition verbringbar ist.

4. Rollenabwickler nach Anspruch 1, 2 oder 3, **dadurch gekennzeichnet, dass** das Stützelement (17) relativbeweglich am Tragrahmen (11) derart angeordnet ist, dass ein Abstand zwischen dem Stützelement (17) und einer Rotationsachse der am Tragrahmen (11) getragenen ersten Materialrolle (03) variierbar ist.

5. Rollenabwickler nach Anspruch 1, 2, 3 oder 4, **dadurch gekennzeichnet, dass** das Stützelement (17) in Wirkposition (W) eine im Bahnweg geführte Bahn (B) berührend angeordnet ist oder einen Abstand von höchstens 5 mm zum Bahnwegverlauf aufweist und/oder dass das Stützelement (17) in Ruheposition (P) mehr als 10 mm vom Bahnwegverlauf beabstandet ist.

6. Rollenabwickler nach Anspruch 1, 2, 3, 4 oder 5, **dadurch gekennzeichnet, dass** das Stützelement (17) die aktuell abzuwickelnde Bahn (B) in Wirkposition (W) zumindest zum Zeitpunkt des Abtrennens an einer Stelle im Bahnweg stützt, die zwischen der abzuwickelnden Materialrolle (03) und dem Ort im Bahnweg liegt, an dem das Abschlagwerkzeug (14) auf die Bahn (B) trifft.

7. Rollenabwickler nach Anspruch 1, 2, 3, 4, 5 oder 6, **dadurch gekennzeichnet, dass** das Andrückelement (13) als Andrückwalze (13) ausgebildet ist.

8. Rollendruckmaschine (01) mit wenigstens einem Druckwerk (04), durch welches eine Materialbahn (B; B') zumindest einseitig druckformlos nach einem digitalen Druckverfahren bedruckbar ist, und mit einem dem Druckwerk (04) im Materialbahnweg vorgeordneten Abwickler (02), von welchem die zu bedruckende Materialbahn (B; B') von einer Materialrolle (03; 03') abwickelbar ist, wobei der Abwickler (02) zur Aufnahme wenigstens zweier Materialrollen (03; 03') und zur Durchführung eines fliegenden Rollenwechsels ausgeführt ist, **gekennzeichnet durch** die Ausführung des Rollenabwicklers (02) gemäß einem der Ansprüche 1 bis 7.

9. Verfahren zum Betreiben eines mit fliegenden Rollenwechsel betreibbaren Rollenabwicklers (02), wobei die Materialbahn (B) einer aktuell abgerollten Rolle (03) durch ein Andrückelement (13) gegen die Mantelfläche einer rotierenden, an die aktuell abgerollte Materialrolle (03) zu klebende zweite Materialrolle (03') gedrückt wird, wobei vor einem Abschlagen der aktuell abgewickelten Materialrolle (03) mittels eines Abschlagwerkzeuges (14) ein Stützelement (17) einer Stützeinrichtung (16) aus einer Ruheposition (R) in eine die Bahn (B) im Bahnwegabschnitt zwischen dem Andrückelement (13) und der Materialrolle (03) auf der dem Abschlagwerkzeug (14) abgewandten Bahnseite stützende Wirkposition (W) verbracht wird, **dadurch gekennzeichnet, dass** das Stützelement (17) für verschieden große erste Materialrollen (03) in Positionen mit unterschiedlichen Abständen zur Rotationsachse der jeweiligen ersten Materialrolle (03) verbracht wird.

10. Verfahren nach Anspruch 9, **dadurch gekennzeichnet, dass** das Stützelement (17) aus der Ruheposition (R), in welcher es lösbar an einem die beiden Materialrollen (03; 03') tragenden Tragrahmen (11) angeordnet ist, zunächst durch eine Aufnahmeeinrichtung (19) aufgenommen wird, welche an einem das Abschlagwerkzeug (14) tragenden Rahmen (18) angeordnet ist.

11. Verfahren nach Anspruch 10, **dadurch gekennzeichnet, dass** das Positionieren des Stützelementes (17) in Wirkposition (W) über die Positionierung des Rahmens (18) und/oder über Stellmittel relativ zum Rahmen (18) erfolgt.

## Claims

1. Roll unwinder (02) for a flying roll change, comprising at least one roll station for receiving a first material roll (03) currently to be unwound and a roll station for receiving a second material roll (03') to be unwound after a roll change has occurred, comprising a cut-off tool (14), by which a first web (B) unwound from the first material roll (03) can be severed, and comprising a pressing element (13), by which the first web (B) currently to be unwound can be pressed against the outer surface of the second material roll (03'); a supporting device (16) being provided, which can be transferred from an idle state into a working state in which it supports the web (B) currently to be unwound, at least at the time of the severing process, in the area of the web path at a site that is situated in the web path between the first material roll (03) to be unwound and the location at which the pressing element (13) cooperates with the web (B); the supporting device (16) comprising a supporting element (17), which can be moved from an idle position (R), which is assumed in the idle state of the supporting device (16), into an operative position (W), which is assumed in the working state of the supporting device (16), in which the supporting element (11) is situated in a relative position, which differs from the idle position (R), with respect to the axis of rotation of the first material roll (03) and/or is situated in a position in which the web (B) is supported in the web path section between the pressing element (13) and the material roll (03) or a next or only diverting element (12) that is possibly provided upstream from the pressing element (13), on the web side facing away from the cut-off tool (14), during the severing process; the supporting element (17), in its idle position (R), being releasably arranged at a pivotable support frame (11) carrying the first and second material rolls (03; 03'); the supporting device (16) being provided so as to support the web (B) in the working state in the web path upstream from the location at which the cut-off tool (14), when activated, strikes the web (B), and a receiving unit (19) being provided at a frame (18), which carries the cut-off tool (14) and is movably mounted in the stand of the roll unwinder (02), it being possible for the supporting element (17), which is releasably arranged at the support frame (11), to be received by the receiving unit for an impending roll change.

2. Roll unwinder according to claim 1, **characterized in that**, in the operative position (W), the supporting element (17), as viewed along the web progression, is located closer to the site at which the cut-off tool (14) strikes the web (B), and/or is located further away from the axis of rotation of the first material roll (03) than a possibly provided diverting element (12) that is fixed to the support frame.

3. Roll unwinder according to claim 1 or 2, **characterized in that** the receiving unit (19) can be moved into a receiving position by positioning of the frame (18) and/or by adjusting means provided at the frame (18).

4. Roll unwinder according to claim 1, 2 or 3, **characterized in that** the supporting element (17) is arranged so as to be able to undergo a relative movement at the support frame (11) such that a distance between the supporting element (17) and an axis of rotation of the first material roll (03) carried at the support frame (11) can be varied.

5. Roll unwinder according to claim 1, 2, 3 or 4, **characterized in that**, in the operative position (W), the supporting element (17) is arranged so as to make contact with a web (B) guided in the web path or is arranged at a distance of no more than 5 mm from the web path progression and/or that, in the idle position (P), the supporting element (17) is spaced more than 10 mm apart from the web path progression.

6. Roll unwinder according to claim 1, 2, 3, 4 or 5, **characterized in that** the supporting element (17) supports the web (B) currently to be unwound in the operative position (W), at least at the time of the severing process, at a site in the web path situated between the material roll (03) to be unwound and the location in the web path at which the cut-off tool (14) strikes the web (B).

7. Roll unwinder according to claim 1, 2, 3, 4, 5 or 6, **characterized in that** the pressing element (13) is configured as a pressing roller (13).

8. Web-fed printing press (01), comprising at least one printing unit (04), by which a material web (B; B') can be printed at least on one side in a plateless manner according to a digital printing method, and comprising an unwinder (02), which is arranged upstream from the printing unit (04) in the material web path and by which the material web (B; B') to be printed can be unwound from a material roll (03; 03'), the unwinder (02) being configured to receive at least two material rolls (03; 03') and to carry out a flying roll change, **characterized by** the roll unwinder (02) being a roll unwinder according to one of claims 1 to 7.

9. Method for operating a roll unwinder (02) that can be operated with a flying roll change; the material web (B) of a roll (03) that is currently being unwound being pressed by a pressing element (13) against the outer surface of a rotating second material roll (03') to be pasted to the material roll (03) currently being unwound; before the material roll (03) currently being unwound is cut off by means of a cut-off tool (14), a supporting element (17) of a supporting device (16) being moved from an idle position (R) into an operative position (W) in which the web (B) is supported in the web path section between the pressing element (13) and the material roll (03) on the web side facing away from the cut-off tool (14), **characterized in that** the supporting element (17) is moved into positions having differing distances with respect to the axis of rotation of the respective first material roll (03) for different-sized first material rolls (03).

10. Method according to claim 9, **characterized in that** the supporting element (17), from the idle position (R), in which it is releasably arranged at a support frame (11) carrying the two material rolls (03; 03'), is initially received by a receiving unit (19), which is arranged at a frame (18) carrying the cut-off tool (14).

11. Method according to claim 10, **characterized in that**, in the operative position (W), the positioning of the supporting element (17) takes place via the positioning of the frame (18) and/or via adjusting means relative to the frame (18).

## Revendications

1. Dérouleur de rouleau (02) pour un changement de rouleau à la volée avec au moins un poste à rouleau pour la réception d'un premier rouleau de matériau (03) actuellement à dérouler et un poste à rouleau pour la réception d'un deuxième rouleau de matériau (03') à dérouler une fois un changement de rouleau effectué, avec un outil de coupe (14), par lequel une première bande (B) déroulée du premier rouleau de matériau (03) peut être sectionnée, et avec un élément de pression (13), par lequel la première bande (B) actuellement à dérouler peut être pressée sur la surface d'enveloppe du deuxième rouleau de matériau (03'), dans lequel un dispositif de support (16) est prévu, lequel peut être amené à partir d'un état de repos dans un état de travail, dans lequel il supporte la bande (B) actuellement à dérouler au moins au moment du sectionnement dans la zone du trajet de bande à un emplacement qui se situe dans le trajet de bande entre le premier rouleau de matériau (03) à dérouler et l'endroit où l'élément de pression (13) coopère avec la bande (B), dans lequel le dispositif de support (16) comprend un élément de support (17), lequel peut être amené à partir d'une position de repos (R) occupée dans l'état de repos du dispositif de support (16) dans une position active (W) occupée dans l'état de travail du dispositif de support (16), dans laquelle l'élément de support (11) se trouve dans une position relative différente de la position de repos (R) par rapport à l'axe de rotation du premier rouleau de matériau (03) et/ou se trouve dans une situation supportant la bande (B) dans la partie de trajet de bande entre l'élément de pression (13) et le rouleau de matériau (03) ou d'un élément de renvoi (12) suivant ou unique éventuellement prévu en amont de l'élément de pression (13) sur la face de bande opposée à l'outil de coupe (14) pendant le sectionnement, dans lequel l'élément de support (17) dans sa position de repos (R) est disposé de manière détachable sur un cadre porteur (11) pivotant, portant le premier et deuxième rouleau de matériau (03 ; 03'), dans lequel le dispositif de support (16) est prévu de manière à supporter la bande (B) dans l'état de travail dans le trajet de bande en amont de l'endroit auquel l'outil de coupe (14) heurte la bande (B) lors de l'activation, et dans lequel un dispositif de réception (19), par lequel l'élément de support (17) disposé de manière détachable sur le cadre porteur (11) peut être reçu pour un changement de rouleau imminent est prévu sur un cadre (18) portant l'outil de coupe (14) et monté mobile dans le bâti du dérouleur de rouleau (02).

2. Dérouleur de rouleau selon la revendication 1, **caractérisé en ce que** l'élément de support (17) dans la position active (W) vu le long du tracé de bande se trouve plus près de l'emplacement auquel l'outil de coupe (14) heurte la bande B, et/ou plus loin de l'axe de rotation du premier rouleau de matériau (03), qu'un élément de renvoi (12) disposé de manière fixée au cadre porteur éventuellement prévu.

3. Dérouleur de rouleau selon la revendication 1 ou 2, **caractérisé en ce que** le dispositif de réception (19) peut être amené dans une position de réception par positionnement du cadre (18) et/ou par des moyens de réglage prévus sur le cadre (18).

4. Dérouleur de rouleau selon la revendication 1, 2 ou 3, **caractérisé en ce que** l'élément de support (17) est disposé de manière relativement mobile sur le cadre porteur (11), de telle sorte qu'un écart entre l'élément de support (17) et un axe de rotation du premier rouleau de matériau (03) porté sur le cadre porteur (11) peut être modifié.

5. Dérouleur de rouleau selon la revendication 1, 2, 3 ou 4, **caractérisé en ce que** l'élément de support (17) dans la position active (W) est disposé de manière à être en contact avec une bande (B) guidée dans le trajet de bande ou présente un écart de maximum 5 mm par rapport au tracé de trajet de bande et/ou que l'élément de support (17) dans la position de repos (P) est espacé de plus de 10 mm du tracé de trajet de bande.

6. Dérouleur de rouleau selon la revendication 1, 2, 3, 4 ou 5, **caractérisé en ce que** l'élément de support (17) supporte la bande (B) actuellement à dérouler dans la position active (W) au moins au moment du sectionnement à un emplacement dans le trajet de bande qui se situe entre le rouleau de matériau (03) à dérouler et l'endroit dans le trajet de bande auquel l'outil de coupe (14) heurte la bande (B).

7. Dérouleur de rouleau selon la revendication 1, 2, 3, 4, 5 ou 6, **caractérisé en ce que** l'élément de pression (13) est réalisé sous la forme d'un cylindre presseur (13).

8. Presse d'impression alimentée en bande (01) avec au moins un groupe d'impression (04), par lequel une bande de matériau (B ; B') peut être imprimée au moins sur une face sans plaque d'impression selon un procédé d'impression numérique, et avec un dérouleur (02) disposé avant le groupe d'impression (04) dans le trajet de bande de matériau, à partir duquel la bande de matériau (B ; B') à imprimer peut être déroulée d'un rouleau de matériau (03 ; 03'), dans laquelle le dérouleur (02) est conçu pour la réception d'au moins deux rouleaux de matériau (03 ; 03') et pour la mise en œuvre d'un changement de rouleau à la volée, **caractérisée par** la conception du dérouleur de rouleau (02) selon l'une quelconque des revendications 1 à 7.

9. Procédé pour faire fonctionner un dérouleur de rouleau (02) pouvant fonctionner avec un changement de rouleau à la volée, dans lequel la bande de matériau (B) d'un rouleau (03) actuellement déroulé est pressée par un élément de pression (13) contre la surface d'enveloppe d'un deuxième rouleau de matériau (03') rotatif, à coller sur le rouleau de matériau (03) actuellement déroulé, dans lequel avant une coupe du rouleau de matériau (03) actuellement déroulé au moyen d'un outil de coupe (14) un élément de support (17) d'un dispositif de support (16) est amené à partir d'une position de repos (R) dans une position active (W) supportant la bande (B) dans la partie de trajet de bande entre l'élément de pression (13) et le rouleau de matériau (03) sur la face de bande opposée à l'outil de coupe (14), **caractérisé en ce que** l'élément de support (17) pour des premiers rouleaux de matériau (03) de différentes tailles est amené dans des positions avec différents écarts par rapport à l'axe de rotation du premier rouleau de matériau (03) respectif.

10. Procédé selon la revendication 9, **caractérisé en ce que** l'élément de support (17) à partir de la position de repos (R), dans laquelle il est disposé de manière détachable sur un cadre porteur (11) portant les deux rouleaux de matériau (03 ; 03'), est reçu tout d'abord par un dispositif de réception (19), lequel est disposé sur un cadre (18) portant l'outil de coupe (14) .

11. Procédé selon la revendication 10, **caractérisé en ce que** le positionnement de l'élément de support (17) dans la position active (W) s'effectue par l'intermédiaire du positionnement du cadre (18) et/ou par l'intermédiaire de moyens de réglage par rapport au cadre (18).
